# EUROPÄISCHE PATENTSCHRIFT

(11) **EP 2 886 840 B1**
(45) Veröffentlichungstag und Bekanntmachung des Hinweises auf die Patenterteilung: **09.12.2020**
(21) Anmeldenummer: 14003542.9
(22) Anmeldetag: 16.10.2014
(51) Int. Cl.: F02F 1/24, F01N 13/08

(54) **Thermisch und/oder mechanisch beanspruchte Bauteilwandung eines fluid- und/oder gas-führenden Bauteils, insbesondere eines Zylinderkopfs einer Brennkraftmaschine**
Thermally and/or mechanically actuated component wall of a fluid and/or gas-conveying component, in particular a cylinder head of a combustion engine
Paroi de composant sollicitée mécaniquement et/ou thermiquement d'un composant transportant un fluide et/ou du gaz, en particulier d'une culasse d'un moteur à combustion interne

(30) Priorität: 19.12.2013 DE 102013021691
(43) Veröffentlichungstag der Anmeldung: 24.06.2015
(62) Teilanmeldung aus: 20199756.6
(73) Patentinhaber: MAN Truck & Bus SE, 80995 München (DE)
(72) Erfinder: Müller, Hans, 91077 Dormitz (DE)
(74) Vertreter: Liebl, Thomas

(56) Entgegenhaltungen:
- EP-A2- 2 348 205
- DE-A1- 3 405 904
- DE-A1- 3 544 787
- DE-A1- 3 715 001
- FR-A1- 2 654 775
- FR-A1- 2 736 969
- JP-A- S61 152 917

## Beschreibung

Die Erfindung betrifft eine thermisch und/oder mechanisch beanspruchte Bauteilwandung eines fluidführenden und/oder gasführenden Bauteils, insbesondere eines Zylinderkopfs einer Brennkraftmaschine, nach dem Oberbegriff des Anspruchs 1.

Es ist bekannt, dass Bauteilwandungen fluidführender oder gasführender Bauteile, die unter thermischer oder thermomechanischer Beanspruchung stehen, zu Rissbildungen neigen. In an sich bekannter Weise lässt sich die Rissneigung durch massive Konstruktionen und/oder Dehnfugen und/oder eine Herabsetzung der Temperaturbeaufschlagung reduzieren. Speziell im Motorenbau sind diese Maßnahmen aber nur bedingt einsetzbar: einer Massivbauweise sind aufgrund der Gewichts- und Kostensituation enge Grenzen gesetzt. Auch die thermische Beaufschlagung lässt sich praktisch nicht verringern, da die betriebsmäßige Verbrennung in einer Brennkraftmaschine aus thermodynamischen Gründen bei hoher Temperatur gefahren wird. Auch die hohe Literleistung heutiger Brennkraftmaschinen bedingt eine hohe thermische Beaufschlagung, wobei insbesondere ein Zylinderkopf einer Brennkraftmaschine hohen thermomechanischen Beanspruchungen ausgesetzt ist. Bekanntermaßen sind dabei die Stege zwischen den Ventilen besonders kritische Bereiche an denen im motorischen Betrieb Risse entstehen, die bis in einen angrenzenden Kühlwasserraum durchreißen können. Durch solche Risse entweicht dann Kühlwasser in den Brennraum, was zu Wasserdampf im Abgas führen kann. Bei großen Rissen kann bei Motorstillstand auch der Verbrennungsraum mit Kühlflüssigkeit volllaufen, was zu einem Wasserschlag beim Wiederstarten der Brennkraftmaschine führen kann. Ein Durchriss im Stegbereich eines Zylinderkopfs führt letztendlich zu einer Fehlfunktion und einem Ausfall der Brennkraftmaschine.

Es ist bereits bekannt, eine Rissausbreitung in einer solchen thermomechanisch beanspruchten Bauteilwandung, insbesondere ein Durchlaufen eines Risses in kritische Bereiche, speziell im Zylinderkopfstegbereich einer Brennkraftmaschine durch einen sogenannten Rissstopper zu verhindern. Beispielsweise sind als Rissstopper Einlagen bekannt, die im Zylinderkopfstegbereich als eingegossene Bleche dicht unter der Brennraumoberfläche und parallel zu dieser eingegossen sind (DE 28 47 249 C2). Weiter sind solche Stegeinlagen bekannt (DE 35 24 776 A1), bei denen ein Material mit gleicher bzw. annähernd gleicher Wärmedehnung wie das Zylinderkopfmaterial verwendet ist, um eine mechanische Belastung des Zylinderkopfbodens zu verringern und eine Rissbildung zu vermeiden.

Weiter ist aus der DE 34 05 904 A1 eine Brennkraftmaschine mit in Brennraumwandungen angeordneten Dehnfugen bekannt. Aus der EP 2 348 205 A2 ist ein Rohrkörper für eine Abgasanlage einer Brennkraftmaschine bekannt. Die JP S 61 152 917 A beschreibt ein Abgasventil, das mit einer Keramikplatte versehen ist.

Das Rissgebiet, an dem ein Riss entstehen kann (Rissstart) kann sich über eine relativ große Fläche erstrecken. Die vorstehenden bekannten Rissstopper-Maßnahmen sind daher aufwendig, wobei insbesondere eingegossene Rissstopper für ihre Funktion eine entsprechend große räumliche Ausdehnung erfordern und nahe an der Oberfläche anzuordnen sind. Dies kann zu thermischen Problemen am zum Brennraum weisenden Oberflächenbereich eines Zylinderkopfs im Nahbereich eines Rissstoppers führen.

Aufgabe der Erfindung ist es, eine thermisch und/oder mechanisch beanspruchte Bauteilwandung eines fluidführenden oder gasführenden Bauteils, insbesondere im Stegbereich eines Zylinderkopfs einer Brennkraftmaschine, so auszubilden, dass ein wirksames Abstoppen von Rissen gezielt mit geringem Aufwand möglich ist.

Diese Aufgabe wird gelöst mit den Merkmalen der unabhängigen Patentansprüche. Vorteilhafte Weiterbildungen sind Gegenstand der Unteransprüche.

Erfindungsgemäß ist vorgesehen, dass im rissgefährdeten Bereich einer Bauteilwandung an der Wandaußenseite ein Rissstarter vorgesehen ist, der eine definiert lokalisierte Rissausgangsstelle bildet, so dass damit eine lokal unkontrollierte Rissausbildung und Rissausbreitung verhindert werden kann. Durch eine solche Kombination eines definierten Rissstarters und zwei oder mehr Rissstoppern können diese aufeinander abgestimmt werden. Eine Rissentstehung wird somit gezielt durch den Rissstarter injiziert, wodurch von dort ausgehend die Rissfortschrittsrichtung vorgegeben wird und der Riss dann im tieferen Wandbereich, nämlich im Stegbereich eines Zylinderkopfs, durch zwei oder mehr Rissstopper mit angepasster geringer räumlicher Ausdehnung gestoppt werden kann. Damit kann mit reduziertem Aufwand und einer reduzierten Rissstopperausdehnung ein Durchriss sicher vermieden werden.

Bei der erfindungsgemäßen Kombination Rissstarter/zwei oder mehr Rissstopper können die Rissstopper vorteilhaft tief in der Bauteilwandung, insbesondere in einem Zylinderkopfstegbereich, vorzugsweise in 40 % bis 95 %iger Tiefe der Bauteilwandung angeordnet werden. Da im Stand der Technik ein Rissstart nicht definiert vorhersehbar ist, werden dort Rissstopper nur bis zirka 20 % in der Bauteiltiefe angeordnet. Im Stand der Technik liegt zudem das Rissstartbereich-Länge zu Rissstopper-Verhältnis bei 1:1,2 bis 1:1,5. Erfindungsgemäß ist das Verhältnis 1:2 bis 1:6. Dies ist dadurch bedingt, dass die Gussfehler einen relativ größeren Einfluss auf dieses Verhältnis haben.

Besonders vorteilhaft ist die Erfindung im thermomechanisch hochbelasteten, rissgefährdeten Zylinderkopfstegbereich einsetzbar, wobei der Rissstarter wandaußenseitig bevorzugt am Ventilsteg zwischen den Ventilsitzen verläuft.

Der Rissstarter kann dabei je nach den konstruktiven Gegebenheiten und Belastungsgegebenheiten über seine gesamte Länge durchgehend oder bereichsweise oder punktuell verlaufen und/oder durch Materialschwächungen mit geometrischen Maßnahmen und/oder durch Materialeigenschaftsmaßnahmen gebildet werden.

Konkret kann dazu der Rissstarter als geometrische Sollrissstelle in der Art einer Kerbe ausgeführt sein. Insbesondere kann dazu durch spanende (zum Beispiel Fräsen) oder umformende (zum Beispiel Prägen) oder urformende (Gießen) Verfahren eine geometrische Sollrissstelle im Sinne eines Rissstarters ausgebildet werden.

Alternativ oder zusätzlich zu einer mechanischen Entfernung von Material mit einem spanenden Verfahren kann gegebenenfalls Material insbesondere mittels Elektronenstrahl und/oder mittels Laserstrahl verdampft werden. Ebenso ist gegebenenfalls ein Rissstarter durch Materialaufschmelzen insbesondere mittels Elektronenstrahl und/oder mittels Laserstrahl und/oder mittels Induktionserhitzung möglich.

Eine Kerbe als Rissstarter kann auch vorgegossen oder eingegossen werden, wobei auch Zusatzelemente vorteilhaft je nach den Gegebenheiten verwendet werden können. Geeignete Rissstarter sind mit einem Eingussteil aus Metall/Legierung und/oder Keramik und/oder Glas und/oder sonstige Materialien herstellbar, wobei ein solches Eingussteil nicht oder gegebenenfalls nur einseitig oder mangelhaft verschweißt ist, so dass eine gezielte Materialschwächung für einen Rissstart vorliegt. Weiter kann dies durch Einschmelzen von nur teilverschweißendem Draht und/oder teilverschweißenden Plättchen und/oder teilverschweißendem Pulver erreicht werden. Gut verschweißte Materialien sind auch möglich, wenn diese andere physikalische Eigenschaften, wie zum Beispiel Wärmeleitfähigkeit und/oder Wärmedehnung haben als das Grundmaterial.

Weiter kann ein Rissstarter alternativ oder zusätzlich durch eine gezielte Materialversprödung ausgebildet werden. Beispielsweise kann bei Eisengusswerkstoffen durch Aufschmelzen von Material und schnelles Abkühlen ein Gefüge aus Ledeburit mit einer Kerbwirkung erzeugt werden, insbesondere durch Selbstabschreckung durch eine hohe Restmasse oder durch Abschreckmedien. Eine Kerbwirkung in Verbindung mit einem Materialaufschmelzen kann bei Eisengusswerkstoffen auch durch Härten und der Erzeugung eines Gefüges Martensit und/oder Bainit erreicht werden. Mit einer einfachen Maßnahme kann der Rissstarter als Kerbe bei GS (Stahlguss), GJS (Gusseisen mit Kugelgraphit), GJV (Gusseisen mit vermicularem Graphit) oder einer Aluminiumlegierung als Zylinderkopfmaterial geprägt werden. Bei GS, GJS, GJV, GJL (Gusseisen mit lamellarem Graphit) oder einer Aluminiumlegierung kann eine Kerbe auch spanend erzeugt oder nachbearbeitet werden.

Ausgehend vom Rissstarter ist die Rissfortschrittsrichtung durch die thermomechanische Beanspruchung vorgegeben, welche den Riss üblicherweise in Richtung der gegenüberliegenden Seite der Zylinderkopfbrennraumoberfläche treibt. Hier nun in relativ großem Abstand zur Zylinderkopfbrennraumoberfläche befindet sich ein Rissstopper. Der Rissstopper wird so ausgeführt, dass der Riss kein Material mehr vorfindet, worin noch ein Rissfortschritt stattfinden kann. Der Rissstopper kann somit durch eine Materialentfernung mit den üblichen spanabhebenden Verfahren, wie Bohren, Fräsen, Sägen, Schleifen oder durch Ausschmelzen oder Verdampfen erreicht werden. Ein solcher Hohlraum kann gegebenenfalls durch einen gut leitenden Feststoff, insbesondere einen Kupferstab oder ein wärmeleitendes Pulver, insbesondere ein Kupferpulver verfüllt werden. Damit wird im Normalbetrieb eine Wärmeleitung trotz des Rissstoppers erreicht und die thermischen Verhältnisse werden dadurch weniger beeinflusst.

Es kann aber auch ein Rissstopper durch eine Trennung von Zylinderkopfmaterial ausreichen, was durch Eingießen von Material erreichbar ist, das nicht mit dem Zylinderkopfmaterial zumindest an der dem Riss zugewandten Seite verschweißt und somit keine Kräfte übertragen kann, wodurch der Rissfortschritt unterbunden wird. Vorteilhaft ist auch eine Konstruktion, die keine oder wenig Zugspannung im umgebenden Zylinderkopfmaterial ausübt. Bevorzugt ist hier Material, das entweder im heißem Zustand in die Gießform eingelegt wird, innen hohl ist und/oder sich durch die Schrumpfspannungen des abkühlenden Zylinderkopfmaterials plastisch verformt, wobei Rissstopper dazu vorteilhaft nicht oder nur teilweise verschweißende Materialien und/oder von mit einer ein Verschweißen verhindernder Trennschicht umgebendes Material und/oder Keramikmaterial und/oder Glasmaterial und/oder sonstige Materialien verwendet werden.

Erfindungsgemäß ist der Rissstarter durch Material, durch das sich der Riss weiterbildet, von den zwei oder mehr Rissstoppern beabstandet. In einer nicht von der Erfindung umfassten Ausführungsform ist ein Rissfortschritt dadurch vorweggenommen werden, dass die Rissstarterkerbe bis zum Rissstopper weitergeführt wird.

Erfindungsgemäß sind in der Bauteilwandung zwei oder mehr einem Rissstarter zugeordnete Rissstopper übereinander angeordnet. In einem Ventilstegbereich eines Zylinderkopfs sind dann zwei oder mehr Rissstopper in unterschiedlichen Abständen zu der einem Brennraum zugewandten Oberfläche angeordnet.

Bei einem Ventilsteg eines Zylinderkopfs kann dazu ein erster Rissstopper, in Hochachsenrichtung gesehen, oberhalb einer Ventilsitzringauflage und ein zweiter Rissstopper unterhalb der Ventilsitzringauflage oberhalb eines Wasserraums angeordnet sein. Wenn diese beiden Rissstopper als Bohrungen ausgeführt sind, wird der erste Rissstopper durch die Ventilsitzringe abgedichtet, während der zweite Rissstopper durch Stopfen verschlossen werden muss, um einen Gasübertritt der einzelnen Kanäle zu verhindern.

Einer der zwei oder mehreren Rissstopper kann als Bohrung geradlinig am geringsten Abstand zwischen zwei benachbarten Ventilsitzen im Ventilsteg verlaufen und/oder senkrecht unterhalb des Rissstarters verlaufen. Der Rissstarter verläuft dann als Kerbe parallel dazu oder bogenförmig und/oder gegebenenfalls versetzt zum geringsten Abstand.

Damit im Falle eines Risses und dessen Stopps am Rissstopper dieser Bereich trotz des Risses eine ausreichend Kühlung erfährt und damit die Leistungsfähigkeit der Brennkraftmaschine gewährleistet ist, kann dorthin eine gezielte Kühlmediumumlenkung zum Beispiel durch einen höheren Volumenstrom des Kühlmediums vorgesehen werden. Eine solche Kühlmediumumlenkung kann im Zylinderkopf und/oder kann mit in Zylinderkopf und/oder an der Injektoraufnahmehülse durch Wandungen erfolgen, wodurch das Kühlmedium direkt auf den Bereich um den Stopper gelenkt wird.

Eine bevorzugte Anwendung der Erfindung besteht zwar bei einem Zylinderkopfstegbereich einer Brennkraftmaschine, die Erfindung kann jedoch allgemein an thermomechanischen beanspruchten Bauteilwandungen verwendet werden. Insbesondere kann die Erfindung auch vorteilhaft an einem rohrförmigen Abgaskanal einer Brennkraftmaschine, insbesondere einem Abgaskrümmer verwendet werden. Durch die betriebsmäßig heißen Abgase im Abgaskanal können sich auch hier rissgefährdete Bereiche ergeben, an denen mit einer Kombination aus Rissstarter und zwei oder mehr Rissstoppern ein Durchriss sicher verhindert werden kann.

Ferner wird ein Verfahren zur Herstellung einer erfindungsgemäßen Bauteilwandung mit Rissstarter und zwei oder mehr Rissstoppern beansprucht.

Anhand einer Zeichnung werden in den Fig. 1, 2, 4 und 5 nicht von der Erfindung umfasste Ausführungsbeispiele und in Fig. 3 eine erfindungsgemäße Ausführungsform erläutert.

Es zeigen:
- Fig. 1: eine erste, nicht von der Erfindung umfasste Ausführungsform einer Kombination aus Rissstarter und Rissstopper an einem Ventilstegbereich einer Brennkraftmaschine,
- Fig. 2: eine zweite, nicht von der Erfindung umfasste Ausführungsform einer Kombination Rissstarter und Rissstopper an einem Ventilstegbereich,
- Fig. 3: eine erfindungsgemäße Ausführungsform einer Kombination aus Rissstarter und Rissstopper an einem Ventilstegbereich,
- Fig. 4: eine vierte, nicht von der Erfindung umfasste Ausführungsform einer Kombination aus Rissstarter und Rissstopper an einem Ventilstegbereich, und
- Fig. 5: eine fünfte, nicht von der Erfindung umfasste Ausführungsform einer Kombination aus einem Rissstarter und einem Rissstopper an einem Abgaskanal einer Brennkraftmaschine.

In der nicht von der Erfindung umfassten Fig. 1 ist eine Draufsicht auf einen Teilbereich eines Zylinderkopfs 1 einer Brennkraftmaschine im Bereich zweier benachbarter Ventilsitze 2, 3 gezeigt. Als Risstarter ist eine Kerbe 4 an der Oberseite der Stegwandung 5 angebracht, wobei die Kerbe 4 etwas verschoben gegenüber dem geringsten Ventilsitzabstand liegt. Eine Bohrung 6 verläuft als Rissstopper parallel zur Stegwandoberfläche innerhalb der Stegwandung 5 als Verbindung der Ventilsitze 2, 3 unterhalb der Kerbe. Zur besseren Erkennbarkeit sind die Ventilsitze aller Figuren ohne Sitzringe gezeichnet.

Fig. 2 zeigt eine alternative, nicht von der Erfindung umfasste Anordnung einer Kombination von Rissstartern und Rissstoppern:
Dazu zeigt Fig. 2 eine perspektivische Draufsicht auf einen Teilbereich eines Vier-Ventilzylinderkopfs 1 mit vier Ventilsitzen 3a, 3b, 3c, 3d. Im Gegensatz zur Fig. 1 ist hier jeweils eine Kerbe 4a, 4b, 4c, 4d als Rissstarter in den Ventilstegbereichen am geringsten Ventilsitzabstand angeordnet. Die Rissstopper liegen als Bohrungen 6a, 6b, 6c, 6d wie in Fig. 1 nach unten versetzt zu den Kerben 4a, 4b, 4c, 4d in der Stegwandung 5 am geringsten Ventilsitzabstand. Die Bohrungen 6a, 6b, 6c, 6d als Rissstopper sind dabei jeweils oberhalb von Auflageflächen 7 für (nicht dargestellte) Ventilsitzringe und oberhalb von Wasserräumen 8 angeordnet.

In Fig. 3 ist eine erfindungsgemäße Ausführungsform einer Anordnung eines Rissstarters als Kerbe 4e und von zwei Bohrungen 6e und 6f als Rissstopper anhand eines Schnitts entsprechend dem Schnittbereich A in Fig. 2 dargestellt. Wie in Fig. 2 verläuft die Kerbe 4e als Rissstarter an der Oberfläche der Stegwandung 5 am geringsten Ventilsitzabstand. Ebenso wie in der, nicht von der Erfindung umfassten Ausführung nach Fig. 2 verläuft auch die erste Bohrung 6e als erster Rissstarter parallel zur Kerbe 4e in der Stegwandung 5 am geringsten Ventilsitzabstand kurz über den Auflageflächen 7 für die Ventilsitzringe. Da ein Gasaustausch zwischen den Ventilsitzen verhindert werden muss, kann bei der Bohrung 6e (ebenso wie bei der Bohrung 6b in Fig. 2) eine Abdichtung durch die jeweiligen angrenzenden Ventilsitzringe erfolgen. Die weitere Bohrung 6f als zweiter Rissstopper ist in der Stegwandung 5 parallel zur ersten Bohrung 6e unterhalb der Auflageflächen 7 jedoch oberhalb des Wasserraums 8 angeordnet. Ein Abdichten kann hier durch Stopfen oder sonstige Verschlüsse erreicht werden. Durch solche Stopfen bzw. Verschlüsse darf aber kein Kraft- und/oder Formschluss so weit gegeben sein, dass dadurch ein Riss weiterlaufen könnte. Wenn bei dieser Anordnung ein Riss ausgehend vom Rissstarter als Kerbe 4e bis zum ersten Rissstopper entsprechend der ersten Bohrung 6e durchgelaufen ist, soll er dort regelmäßig an einer weiteren Ausbreitung gestoppt werden. Bei einer weiteren starken Beanspruchung mit einer weiteren Rissausbildung dient dann hier die Bohrung 6e als Rissstarter für einen zweiten anschließenden Riss, der dann definiert von hier ausgeht und mit dem zweiten Rissstopper als Bohrung 6f abgefangen wird.

In Fig. 4 ist in einer weiteren, nicht von der Erfindung umfassten Ausführungsform eine Anordnung einer Kerbe 4f als Rissstarter in Kombination mit zwei Bohrungen 6g, 6h als zwei Rissstopper an einem Stegwandbereich 5 entsprechend dem Bereich B aus Fig. 2 dargestellt. Ähnlich wie bei der dritten Ausführungsform in Fig. 3 liegen hier der Rissstarter 4f und die beiden Rissstopper 6g und 6h parallel übereinander am geringsten Ventilsitzabstand. Bei der in der Fig. 4 gezeigten, nicht von der Erfindung umfassten Ausführungsform ist jedoch die Kerbe 4f als Rissstarter nach unten bis zum ersten Rissstopper als Bohrung 6g weitergeführt. Dieser erste Rissstopper mit der Bohrung 6g bewirkt bereits eine erhebliche Verringerung der Kerbspannung und ist nur quasi als Rissstopper anzusehen, da durch die durchgezogene Kerbe 4f bereits ein erster Riss vorgegeben ist. Wenn sich von der Bohrung 6g ausgehend ein Riss bildet, hat dann die zweite Bohrung 6h die Funktion des Rissstoppers. Die Kerbe hier schräg weitergeführt bis zum Stopper kann quasi einen schrägen Verlauf des Risses vorgeben.

Die Anwendung einer Kombination Rissstarter/Rissstopper zeigt in einer weiteren, nicht von der Erfindung umfassten Ausführungsform Fig. 5 an einem rohrförmigen Abgaskanal 9 einer Brennkraftmaschine. Hier ist ein Schnitt durch einen rissgefährdeten Bereich 10 in der Ebene einer Kerbe 4g als Rissstarter und einer eingegossenen Einlage 11 als Rissstopper gezeigt. Die Kerbe 4g als Rissstarter kann beispielsweise dadurch erzeugt werden, dass am Gießkern des Abgaskanals eine keilförmige Auswölbung vorhanden ist, insbesondere dann wenn ein solcher Bereich einer Bearbeitung nicht zugänglich ist. Der Rissstopper als Einlage 11 kann durch ein eingegossenes aber nicht verschweißtes Stahlblech gebildet sein.
P 422MAN 294/EP

### Bezugszeichenliste

- 1: Zylinderkopf
- 2: Ventilsitz
- 3: Ventilsitz (3a, 3b, 3c, 3d)
- 4: Kerbe, Rissstarter (4a, 4b, 4c, 4d, 4f, 4g)
- 5: Stegwandung
- 6: Bohrung, Rissstopper (6a, 6b, 6c, 6d, 6e, 6f, 6g, 6h)
- 7: Auflagefläche für Ventilsitzringe
- 8: Wasserraum
- 9: Abgaskanal
- 10: rissgefährdeter Bereich
- 11: Einlage

## Patentansprüche

1. Thermisch und/oder mechanisch beanspruchte Bauteilwandung (5) eines fluidführenden und/oder gasführenden Bauteils, insbesondere eines Zylinderkopfs (1) einer Brennkraftmaschine,
mit wenigstens einem durch die Beanspruchung rissgefährdeten Bereich, in dem betriebsbedingt von der Wandaußenseite her ein Riss in die Bauteilwandung (5) hinein ausbildbar ist, und
mit wenigstens einem Rissstopper (6), der in der Bauteilwandung (5) im rissgefährdeten Bereich und/oder im Rissverlauf angeordnet ist und eine weitere Rissausbreitung verhindert,
wobei zur Verhinderung einer lokal unkontrollierten Rissausbildung und Rissausbreitung im rissgefährdeten Bereich (5; 10) an der Wandaußenseite ein Rissstarter (4) vorgesehen ist, der eine definiert lokalisierte Rissausgangsstelle bildet, wobei der Rissstarter durch Material, durch das sich der Riss weiterbildet, vom Rissstopper beabstandet ist, **dadurch gekennzeichnet, dass** in der Bauteilwandung zwei oder mehr Rissstopper (6e, 6f) übereinander angeordnet sind, wobei bevorzugt vorgesehen ist, dass zwei oder mehr Rissstopper (6e, 6f) in einem Ventilstegbereich eines Zylinderkopfs (1) in unterschiedlichen Abständen zu der einem Brennraum zugewandten Oberfläche angeordnet sind.

2. Bauteilwandung nach Anspruch 1, **dadurch gekennzeichnet,**
**dass** das Bauteil ein Zylinderkopf (1) einer Brennkraftmaschine und die beanspruchte Bauteilwandung ein Ventilsteg (5) zwischen benachbarten Ventilsitzen (3) ist, wobei bevorzugt vorgesehen ist,
**dass** der Rissstarter (4) wandaußenseitig am Ventilsteg (5) zwischen den Ventilsitzen (3) verläuft.

3. Bauteilwandung nach Anspruch 1 oder Anspruch 2, **dadurch gekennzeichnet, dass** der Rissstarter (4) über seine gesamte Länge durchgehend oder bereichsweise oder punktuell verläuft und/oder durch Materialschwächungen mit geometrischen Maßnahmen und/oder durch Materialeigenschaftsmaßnahmen gebildet ist.

4. Bauteilwandung nach einem der Ansprüche 1 bis 3, **dadurch gekennzeichnet, dass** der Rissstarter als geometrische Sollrissstelle in der Art einer Kerbe (4) oder durch Materialveränderungen ausgebildet ist, die durch wenigstens eine der nachfolgenden Maßnahmen erzeugt sind:
- durch mechanisches Entfernen mit einem spanenden Verfahren;
- durch Verdampfen von Material, insbesondere mittels Elektronenstrahl und/oder mittels Laserstrahl;
- durch Materialaufschmelzen, insbesondere mittels Elektronenstrahl und/oder mittels Laserstrahl und/oder mittels Induktionsleistung;
- als vorgegossene oder eingegossene Kerbe (4);
- durch ein Eingussteil (11), insbesondere aus Metall und/oder Keramik und/oder Glas, wobei bevorzugt vorgesehen ist, dass das Eingussteil nicht oder gegebenenfalls nur einseitig verschweißt ist;
- durch Einschmelzen von nur teilverschweißendem Draht und/oder teilverschweißenden Plättchen und/oder teilverschweißendem Pulver;
- als Kerbwirkung durch Aufschmelzen von Material und schnelles Abkühlen, wobei ein Gefüge aus Ledeburit bei Eisengusswerkstoffen erzeugt wird, insbesondere durch Selbstabschreckung durch eine hohe Restmasse oder durch Abschreckmedien; und/oder
- als Kerbwirkung in Verbindung mit einem Materialaufschmelzen durch Härten und damit Erzeugen eines Gefüges Martensit und/oder Bainit bei Eisengusswerkstoffen.

5. Bauteilwandung nach einem der Ansprüche 1 bis 4, **dadurch gekennzeichnet, dass** der Rissstarter als Kerbe (4) bei GS, GJS, GJV oder Aluminiumlegierung geprägt oder bei GS, GJS, GJV, GJL oder Aluminiumlegierung spanend erzeugt wird.

6. Bauteilwandung nach einem der Ansprüche 1 bis 5, **dadurch gekennzeichnet, dass** der Rissstopper (6) als Materialaussparung oder Durchbruch in der Bauteilwandung (5) ausgebildet ist, insbesondere erzeugt wird durch:
- mechanisches Entfernen von Material, insbesondere als Bohrung (6), und/oder
- durch Verdampfen und/oder durch Ausschmelzen von Material, wobei gegebenenfalls vorgesehen ist, dass der Hohlraum des Rissstoppers mit einem wärmeleitenden Feststoff, insbesondere einem Kupferstab oder mit einem wärmeleitenden Pulver, insbesondere einem Kupferpulver, verfüllt wird.

7. Bauteilwandung nach einem der Ansprüche 1 bis 6, **dadurch gekennzeichnet, dass** der Rissstopper durch Eingießen von Material (11) erzeugt wird, insbesondere durch Eingießen:
- von nicht oder nur teilweise verschweißendem Material und/oder
- von mit einer ein Verschweißen verhindernder Trennschicht umgebenen Material und/oder
- von Keramikmaterial und/oder
- von Glasmaterial,
erzeugt wird.

8. Bauteilwandung nach einem der vorhergehenden Ansprüche, **dadurch gekennzeichnet, dass** bei einem Ventilsteg als Bauteilwandung (5) ein erster Rissstopper (6e), in Hochachsenrichtung gesehen, oberhalb einer Ventilsitzringauflage (7) und ein zweiter Rissstopper (6f) unterhalb der Ventilsitzringauflage (7) und oberhalb eines Wasserraums (8) angeordnet sind, wobei für den Fall, dass der zweite Rissstopper (6f) als Bohrung ausgebildet ist, diese gasdicht verschlossen ist.

9. Bauteilwandung nach einem der Ansprüche 2 bis 8, **dadurch gekennzeichnet, dass** der Rissstopper (6) als Bohrung geradlinig am geringsten Abstand zwischen zwei benachbarten Ventilsitzen (3) im Ventilsteg (5) verläuft und/oder dass der Rissstopper (6), bezogen auf eine Hochachsenrichtung, senkrecht unterhalb des Rissstarters verläuft, wobei der Rissstarter (4) als Kerbe parallel dazu oder bogenförmig und/oder gegebenenfalls versetzt zum geringsten Abstand verläuft.

10. Bauteilwandung nach einem der Ansprüche 2 bis 9, **dadurch gekennzeichnet, dass** auf der einem Kühlkanal des Zylinderkopfs (1) zugewandten Seite des Rissstoppers eine Kühlung durch das Kühlmedium, insbesondere durch eine Kühlmediumumlenkung, vorgesehen ist.

11. Bauteilwandung nach Anspruch 10, **dadurch gekennzeichnet, dass** die Kühlmediumumlenkung im Zylinderkopf (1) und/oder an einer Injektoraufnahmehülse durchgeführt wird.

12. Verfahren zur Herstellung eines Rissstoppers und Rissstarters in einer thermisch und/oder mechanisch beanspruchten Bauteilwandung nach einem der vorhergehenden Ansprüche.

13. Fahrzeug, insbesondere Nutzfahrzeug, mit einer thermisch und/oder mechanisch beanspruchten Bauteilwandung nach einem der Ansprüche 1 bis 11.

## Claims

1. Thermally and/or mechanically loaded component wall (5) of a fluid-conducting and/or gas-conducting component, in particular of a cylinder head (1) of an internal combustion engine,
with at least one region which is at risk of cracking as a result of the loading and in which a crack can be formed into the component wall (5) from the outer side of the wall due to operation, and
with at least one crack stopping means (6) which is arranged in the component wall (5) in the region which is at risk of cracking and/or in the course of the crack and prevents a further crack propagation,
a crack starting means (4) which forms a crack starting point which is localized in a defined manner being provided on the wall outer side in order to prevent a locally uncontrolled crack formation and crack propagation in the region (5; 10) which is at risk of cracking, the crack starting means being spaced apart from the crack stopping means by material, through which the crack develops, **characterized in that** two or more crack stopping means (6e, 6f) are arranged above one another in the component wall, it preferably being provided that two or more crack stopping means (6e, 6f) are arranged in a valve bridge region of a cylinder head (1) at different spacings from the surface which faces a combustion chamber.

2. Component wall according to Claim 1, **characterized**
**in that** the component is a cylinder head (1) of an internal combustion engine, and the loaded component wall is a valve bridge (5) between adjacent valve seats (3), it preferably being provided
that the crack starting means (4) runs on the wall outer side on the valve bridge (5) between the valve seats (3).

3. Component wall according to Claim 1 or Claim 2, **characterized in that** the crack starting means (4) runs over its entire length continuously or in regions or in a punctiform manner, and/or is formed by way of weakened material portions with geometric measures and/or by way of material property measures.

4. Component wall according to one of Claims 1 to 3, **characterized in that** the crack starting means is configured as a geometric predetermined cracking point in the manner of a notch (4) or by way of material changes which are produced by way of at least one of the following measures:
- by way of mechanical removal using a machining process;
- by way of evaporation of material, in particular by means of electron beam and/or by means of laser beam;
- by way of material fusing, in particular by means of electron beam and/or by means of laser beam and/or by means of induction power;
- as a notch (4) which is precast or cast in;
- by way of a cast part (11), in particular made from metal and/or ceramic and/or glass, it preferably being provided that the cast part is not fused or is possibly fused only on one side;
- by way of melting of merely partially fusing wire and/or small partially fusing plates and/or partially fusing powder;
- as a stress concentrator by way of fusing of material and rapid cooling, a structure made from ledeburite being produced in the case of cast iron materials, in particular by way of self-quenching as a result of a high residual mass or by way of quenching media; and/or
- as a stress concentrator in conjunction with material fusing by way of hardening, and therefore production of a martensite and/or bainite structure in the case of cast iron materials.

5. Component wall according to one of Claims 1 to 4, **characterized in that** the crack starting means is produced as an notch (4) in a stamped manner in the case of GS, GJS, GJV or aluminium alloy, or by way of machining in the case of GS, GJS, GJV, GJL or aluminium alloy.

6. Component wall according to one of Claims 1 to 5, **characterized in that** the crack stopping means (6) is configured as a material cut-out or aperture in the component wall (5), in particular is produced by way of:
- mechanical removal of material, in particular as a bore (6), and/or
- by way of evaporation and/or by way of smelting of material, it possibly being provided that the cavity of the crack stopping means is filled with a thermally conducting solid, in particular a copper bar, or with a thermally conducting powder, in particular a copper powder.

7. Component wall according to one of Claims 1 to 6, **characterized in that** the crack stopping means is produced by way of inclusion by casting of material (11), in particular is produced by way of inclusion by casting:
- of material which does not fuse or fuses merely partially, and/or
- of material which is surrounded by a separating layer which prevents fusing, and/or
- of ceramic material, and/or
- of glass material.

8. Component wall according to one of the preceding claims, **characterized in that**, in the case of a valve bridge as component wall (5), as viewed in the vertical axis direction, a first crack stopping means (6e) is arranged above a valve seat ring support (7), and a second crack stopping means (6f) is arranged below the valve seat ring support (7) and above a water space (8), the bore being closed in a gas tight manner for the case where the second crack stopping means (6f) is configured as a bore.

9. Component wall according to one of Claims 2 to 8, **characterized in that** the crack stopping means (6) runs as a bore in a rectilinear manner at the smallest spacing between two adjacent valve seats (3) in the valve bridge (5), and/or **in that** the crack stopping means (6) runs perpendicularly below the crack starting means, in relation to a vertical axis direction, the crack starting means (4) as a notch running parallel thereto or in an arcuate manner and/or possibly offset with respect to the smallest spacing.

10. Component wall according to one of Claims 2 to 9, **characterized in that** a cooling means by way of the cooling medium, in particular by way of a cooling medium deflection, is provided on that side of the crack stopping means which faces a cooling duct of the cylinder head (1).

11. Component wall according to Claim 10, **characterized in that** the cooling medium deflection is carried out in the cylinder head (1) and/or on an injector receiving sleeve.

12. Method for producing a crack stopping means and crack starting means in a thermally and/or mechanically loaded component wall according to one of the preceding claims.

13. Vehicle, in particular commercial vehicle, with a thermally and/or mechanically loaded component wall according to one of Claims 1 to 11.

## Revendications

1. Paroi (5), sollicitée thermiquement et/ou mécaniquement, d'un composant de guidage de fluide et/ou de gaz, en particulier d'une tête de cylindre (1) d'un moteur à combustion interne, ladite paroi comprenant au moins une zone à risque de fissuration due à la sollicitation, dans laquelle, pour des raisons de fonctionnement, une fissure peut se former dans la paroi de composant (5) depuis le côté extérieur de la paroi, et
au moins un moyen d'arrêt de fissuration (6) qui est disposé dans la paroi de composant (5) dans la zone à risque de fissuration et/ou dans le trajet de fissuration et qui empêche la fissure de se propager, un moyen de démarrage de fissuration (4), qui forme un point de départ de fissuration localisé de manière définie, étant prévu du côté extérieur de la paroi pour empêcher la formation de fissures localement incontrôlée et la propagation de fissures dans la zone à risque de fissuration (5 ; 10), le moyen de démarrage de fissuration étant espacé du moyen d'arrêt de fissuration par un matériau à travers lequel la fissure continue de se former, **caractérisée en ce que** dans la paroi de composant deux moyens d'arrêt de fissuration (6e, 6f) ou plus sont disposés les uns au-dessus des autres, deux moyens d'arrêt de fissuration (6e, 6f) ou plus étant de préférence prévus, qui sont disposés dans une zone de palonnier de soupape d'une tête de cylindre (1) à des distances différentes de la surface dirigée vers une chambre de combustion.

2. Paroi de composant selon la revendication 1, **caractérisée en ce que** le composant est une tête de cylindre (1) d'un moteur à combustion interne et la paroi de composant sollicitée est un palonnier de soupape (5) situé entre des sièges de soupape adjacents (3),
le moyen de démarrage de fissuration (4) étant de préférence prévu pour s'étendre du côté extérieur de la paroi au niveau du palonnier de soupape (5) situé entre les sièges de soupape (3).

3. Paroi de composant selon la revendication 1 ou la revendication 2, **caractérisée en ce que** le moyen de démarrage de fissuration (4) s'étend en continu ou par endroits ou en certains points sur toute sa longueur et/ou est formé par des affaiblissements de matière avec des mesures géométriques et/ou par des mesures de propriétés de matière.

4. Paroi de composant selon l'une des revendications 1 à 3, **caractérisée en ce que** le moyen de démarrage de fissuration est conçu comme un point de fissuration de consigne géométrique à la manière d'une entaille (4), ou par des variations de matière qui sont générées par l'une au moins des mesures suivantes :
- par enlèvement mécanique par un procédé d'usinage par enlèvement de copeaux ;
- par vaporisation de matière, notamment au moyen d'un faisceau d'électrons et/ou d'un faisceau laser ;
- par fusion de matière, notamment au moyen d'un faisceau d'électrons et/ou au moyen d'un faisceau laser et/ou au moyen d'une puissance d'induction ;
- en tant qu'entaille (4) préalablement réalisée par fusion ou obtenue par injection ;
- par une pièce coulée (11), notamment en métal et/ou en céramique et/ou en verre,
- la pièce coulée étant de préférence prévue pour ne pas être soudée ou, le cas échéant, pour être soudée seulement d'un côté ;
- par fusion de fil seulement partiellement soudé et/ou de plaquettes seulement partiellement soudées et/ou de poudre seulement partiellement soudée ;
- en tant qu'effet d'entaille par fusion de matière et refroidissement rapide, une structure de lédéburite étant produite dans des matières coulée, en particulier par auto-trempe via une masse résiduelle élevée ou des milieux de trempe ; et/ou
- en tant qu'effet d'entaille en relation avec une fusion de matière par durcissement et donc création d'une structure de martensite et/ou de bainite dans des matières coulées.

5. Paroi de composant selon l'une des revendications 1 à 4, **caractérisée en ce que** le moyen de démarrage de fissuration est gaufré sous forme d'encoche (4) dans le cas de GS, GJS, GJV ou d'alliage d'aluminium ou est réalisé par usinage avec enlèvement de copeaux dans le cas de GS, GJS, GJV, GJL ou d'alliage d'aluminium.

6. Paroi de composant selon l'une des revendications 1 à 5, **caractérisée en ce que** le moyen d'arrêt de fissuration (6) est réalisé sous la forme d'un évidement de matière ou d'un passage ménagé dans la paroi de composant (5), en particulier est généré :
- par enlèvement mécanique de matière, notamment sous forme d'alésage (6),
et/ou
- par vaporisation et/ou par fusion de matière,
la cavité du moyen d'arrêt de fissuration étant éventuellement prévue pour être remplie d'une matière solide thermoconductrice, notamment d'une tige de cuivre ou d'une poudre thermoconductrice, en particulier d'une poudre de cuivre.

7. Paroi de composant selon l'une des revendications 1 à 6, **caractérisée en ce que** le moyen d'arrêt de fissuration est réalisé par coulage de matière (11), notamment par coulage :
- de matière non soudée ou partiellement soudée et/ou
- de matière entourée d'une couche de séparation qui empêche le soudage et/ou
- de céramique et/ou
- de verre.

8. Paroi de composant selon l'une des revendications précédentes, **caractérisée en ce que,** dans le cas d'un palonnier de soupape comme paroi de composant (5), un premier moyen d'arrêt de fissuration (6e) est disposé au-dessus d'un appui de siège de soupape (7) et un deuxième moyen d'arrêt de fissuration (6f) est disposé au-dessous de l'appui de siège de soupape (7) et au-dessus d'une chambre à eau (8) par référence à la direction de l'axe vertical, dans le cas où le deuxième moyen d'arrêt de fissuration (6f) est un trou, celui-ci étant fermé de manière étanche aux gaz.

9. Paroi de composant selon l'une des revendications 2 à 8, **caractérisée en ce que** le moyen d'arrêt de fissuration (6) s'étend sous la forme d'un alésage en ligne droite au niveau de la plus petite distance entre deux sièges de soupape adjacents (3) dans le palonnier de soupape (5) et/ou **en ce que** le moyen d'arrêt de fissuration (6) s'étend perpendiculairement au-dessous du moyen de démarrage de fissuration par référence à une direction d'axe vertical, le moyen de démarrage de fissuration (4) s'étendant sous la forme d'une entaille parallèle à celui-ci ou en forme d'arc et/ou éventuellement de manière décalée par rapport à la plus petite distance.

10. Paroi de composant selon l'une des revendications 2 à 9, **caractérisée en ce qu'**un refroidissement par le milieu de refroidissement, en particulier par une déviation de milieu de refroidissement, est prévu du côté du moyen d'arrêt de fissuration qui est dirigé vers le conduit de refroidissement de la tête de cylindre (1).

11. Paroi de composant selon la revendication 10, **caractérisée en ce que** la déviation de milieu de refroidissement est réalisée dans la tête de cylindre (1) et/ou au niveau d'un manchon de réception d'injecteur.

12. Procédé de réalisation d'un moyen d'arrêt de fissuration et d'un moyen de démarrage de fissuration dans une paroi de composant sollicitée thermiquement et/ou mécaniquement selon l'une des revendications précédentes.

13. Véhicule, en particulier véhicule utilitaire, comprenant une paroi de composant sollicitée thermiquement et/ou mécaniquement selon l'une des revendications 1 à 11.
